# EUROPÄISCHE PATENTSCHRIFT

(11) **EP 1 277 947 B1**
(45) Veröffentlichungstag und Bekanntmachung des Hinweises auf die Patenterteilung: **28.02.2007**
(21) Anmeldenummer: 02015465.4
(22) Anmeldetag: 12.07.2002
(51) Int. Cl.: F02M 35/10

(54) **Befestigungsvorrichtung für einen Ansaugverteiler**
Fixing device for an inlet collector
Dispositif de fixation pour un collecteur d'admission

(30) Priorität: 20.07.2001 US 306417 P
(43) Veröffentlichungstag der Anmeldung: 22.01.2003
(73) Patentinhaber: Mann + Hummel GmbH, 71638 Ludwigsburg (DE)
(72) Erfinder: Vichinsky, Kevin, Portage, MI 49024 (US)
(74) Vertreter: Voth, Gerhard

(56) Entgegenhaltungen:
- EP-A- 0 984 156
- US-A- 5 400 951
- US-A- 5 896 838
- US-A- 5 970 939
- US-A- 6 026 774

## Beschreibung

Die Erfindung betrifft eine Befestigungsvorrichtung für einen Ansaugverteiler gemäß Oberbegriff von Anspruch 1 (siehe z.B. US-A-984196). Sie befasst sich damit, eine Verbindung eines Ansaugverteilers an einen Zylinderkopf eines Motors herzustellen, ohne Verwendung von Klebeverbindungen, Befestigungsflanschen bzw. Flanschschrauben.

Die Ausführung von Ansaugverteilern aus Kunststoff ist insbesondere auf die Anforderungen an die Akustik und die Montage in Frage gestellt. So sind beispielsweise bereits bekannte Ansaugverteiler so ausgestaltet, dass die Notwendigkeit berücksichtigt wird, einen geeigneten Zugang zu den Flanschschrauben zu ermöglichen sowie flache Auflageflächen für die Flanschschrauben vorzusehen.

Die europäische Patentanmeldung 0 567 702 A1 offenbart ein Verfahren zum Formen eines Ansaugverteilers für einen Kraftfahrzeugmotor. Nach der Herstellung des Ansaugverteilers im Blasformungsverfahren wird ein Flansch um die Rohre des Ansaugverteilers im Spritzgießverfahren geformt, um die Einleitung von Kurbelgehäusegasen zu verbessern.

Die britische Patentanmeldung GB 2 203 487 A beschreibt ein Bauteil zur Einleitung von Kurbelgehäusegasen, welches zwischen Zylinderkopf und Ansaugverteiler einer Verbrennungskraftmaschine angeordnet ist. Das Bauteil ist mit Kraftstoffeinspritzern in Verbindung mit Kraftstoffzufuhr- und Kraftstoffrücklaufleitungen sowie mit den Zylindern des Motors kommunizierenden Luftzufuhrleitungen geformt.

Die internationale Patentanmeldung WO97/34081 offenbart ein relativ kompliziertes Verfahren, wobei ein Flansch zur Verteilung von Dämpfen oder Gasen an die Zylinder eines Motors vorgesehen ist, um einen ausgeglichenen Fluss sicherzustellen. Ein Befestigungsflansch für einen Ansaugverteiler umfasst eine Fläche mit einem gemeinsamen Netzwerk an Strömungsleitungen, die durch Vertiefungen zur Vermischung von Kurbelgehäusegasen und Ablassdämpfen gebildet werden. Ein weiteres separates, abgedichtetes Netzwerk an Vertiefungen lenkt die Abgase. Darüber hinaus ist ein zusätzliches an der Flanschfläche gebildetes Netzwerk an Vertiefungen vorgesehen, welches einen Hilfsluftstrom zu den Einspritzöffnungen lenkt.

Das US-Patent 5, 353,752 offenbart ein Ansaugsystem für eine Verbrennungskraftmaschine. Das Ansaugsystem umfasst vier Abzweigrohre, die mit einem vor- und nachgeschaltete Abschnitte aufweisenden Ansaugverteiler in Verbindung stehen. Der nachgeschaltete Abschnitt ist bei vier Einspritzern zur Einspritzung von Kraftstoff an jeden Zylinder angeordnet und über Dichtungen an den Zylinderblock angeschlossen.

Aufgabe der Erfindung ist die effektivere Isolierung eines Ansaugverteilers von durch den Motorbetrieb verursachten Schwingungen.

Diese Aufgabe wird durch die kennzeichnenden Merkmale des Anspruchs 1 gelöst.

Erfindungsgemäß ermöglicht die Anschlussplatte, dass der Ansaugverteiler schwingungsmäßig von dem Motor isoliert ist, dadurch, dass Zulaufkanäle oder Rohre des Ansaugverteilers innerhalb der Öffnungen an der Anschlussplatte gesichert werden können.

Die Befestigungsvorrichtung gemäß der vorliegenden Erfindung umgeht daher die Notwendigkeit von Klebeverbindungen, Befestigungsflanschen und Flanschschrauben zur Befestigung des Ansaugverteilers an den Motor. In der Vergangenheit haben derartige Befestigungsflansche verursacht, dass Motorschwingungen auf den Ansaugverteiler übertragen wurden. Darüber hinaus wird aufgrund des Verzichtes auf Befestigungsflansche ein Ansaugverteiler geschaffen, welcher relativ einfach in der Herstellung ist und sich leicht am Zylinderkopf befestigen lässt.

Gemäß der Ausführung der vorliegenden Erfindung ist es möglich, dass der Sicherungsmechanismus, welcher zwischen den Zulaufkanälen oder Rohren des Ansaugverteilers und der glatten Flächen der Öffnungen an der Anschlussplatte angeordnet ist, einen O-Ring zur wirksamen Isolierung von Schwingungen aufweist.

Gemäß wiederum einem weiteren bevorzugten Ausführungsbeispiel der vorliegenden Erfindung ist ein Abschnitt des Ansaugverteilers über Ösen an einer Ventilabdeckung angebracht, um den Ansaugverteiler zusätzlich von Motorschwingungen während des Betriebes zu isolieren und den Ansaugverteiler zuverlässig zu befestigen.

Weitere Aufgaben, Vorteile und neuheitliche Merkmale der vorliegenden Erfindung werden anhand der nachfolgenden Beschreibung der Erfindung ersichtlich und im Zusammenhang mit den beigefügten Zeichnungen näher erläutert.

### KURZE BESCHREIBUNG DER ZEICHNUNGEN

Figur 1 ist eine schematische Darstellung eines an einem Motor angeschlossenen Ansaugverteilers mit einer erfindungsgemäßen Befestigungsvorrichtung; und

Figur 2 ist ein Querschnitt entlang der Linie A-A gemäß Figur 1 und stellt eine Nahaufnahme der Befestigungsvorrichtung gemäß der vorliegenden Erfindung dar.

### AUSFÜHRLICHE BESCHREIBUNG DER ZEICHNUNGEN

In Figur 1 ist eine Befestigungsvorrichtung 1 gemäß der vorliegenden Erfindung dargestellt. Wie gezeigt, kann Befestigungsvorrichtung 1 eingesetzt werden, um einen Ansaugverteiler 2 an einen Motor 8 über eine Anschlussplatte 12 anzuschließen.

Der Ansaugverteiler 2 ist mehrteilig ausgeführt und beinhaltet beispielsweise eine untere Schale 4, welche mit einer mittleren Schale 6 bzw. einer oberen Schale 7 verbunden werden kann. Die untere Schale 4 ist mit einer Vielzahl von Rohren oder Zulaufkanälen 5 versehen, welche in der Lage ist, den übrigen Ansaugverteiler 2 zu halten. Es wird jedoch auch darauf hingewiesen, dass der Ansaugverteiler 2 aus einem Stück aufgebaut werden kann, ohne vom Rahmen der Erfindung abzuweichen.

Die Befestigungsvorrichtung 1 umfasst eine Anschlussplatte 12, welche fest an den Zylinderkopf 10 des Motors 8 angeschlossen ist. Diese sichere Anbringung der Anschlussplatte 12 an Motor 8 kann über Schrauben oder Schnappverschlüsse vorgesehen werden oder auch über jede beliebige Anschlussvorrichtung, welche die Anschlussplatte 12 an Zylinderkopf 10 sicher hält. Die Anschlussplatte 12 ist mit einer Anzahl von Öffnungen 14 versehen, die der Anzahl und der Form der Rohre 5 des Ansaugverteilers 2 entspricht.

Gemäß Figur 2 wird eine Nahaufnahme der hier vorliegenden erfindungsgemäßen Befestigungsvorrichtung 1 dargestellt. Wie zu sehen, ist jedes Ansaugrohr 5 in einer entsprechenden Öffnung 14 der gesicherten Anschlussplatte 12 eingesetzt. Um die Rohre 5 des Ansaugverteilers 2 mit der Anschlussplatte 12 sicher zu halten, sind O-Ringe (17) dazwischen angebracht. Die Öffnungen 14 von Anschlussplatte 12 weisen glatte Oberflächen auf, an denen O-Ringe (17) sitzen können. Dementsprechend ermöglicht Anschlussplatte 12 der erfindungsgemäßen Befestigungsvorrichtung 1, dass der Ansaugverteiler 2 am Zylinder 10 montiert werden kann, ohne Klebeverbindungen, Befestigungsflansche bzw. Flanschschrauben einzusetzen.

Um den Ansaugverteiler 2 zu formen, kann die obere Schale 7 an der unteren Schale 4 befestigt werden. Darüber hinaus kann die obere Schale 7 Befestigungsflansche 15 aufweisen, um diese obere Schale an einer Ventilabdeckung (nicht dargestellt) am Motor 8 über isolierende Befestigungsösen 16 zu befestigen.

Demgemäß ermöglicht die Befestigungsvorrichtung 1 der vorliegenden Erfindung, den Ansaugverteiler 2 im wesentlichen von durch den Betrieb des Motors verursachten Schwingungen zu isolieren, die in der Vergangenheit durch die Befestigungsflansche auf den Ansaugverteiler 2 übertragen wurden.

## Patentansprüche

1. Befestigungsvorrichtung für einen Ansaugverteiler, umfassend:
eine an den Zylinderkopf eines Motors angeschlossene Anschlussplatte (12), wobei die Anschlussplatte (12) Öffnungen (14) mit einer glatten Innenfläche aufweist; und einen Ansaugverteiler (2) mit mindestens einem Einlassrohr (5), wobei der Ansaugverteiler (2) so an der Anschlussplatte (12) befestigt wird, dass mindestens ein Einlassrohr (5) in mindestens einer Öffnung (14) der Anschlussplatte (12) angeordnet ist, wobei ein Sicherungsmechanismus zwischen dem mindestens einen Einlassrohr (5) und der glatten Innenfläche der mindestens einen Öffnung (14) angeordnet ist, **dadurch gekennzeichnet, dass** der Sicherungsmechanismus zum sicheren Halten der Rohre (5) des Ansaugverteilers (2) mit der Anschlussplatte (12) ausschließlich aus dazwischen angebrachten O-Ringen besteht, wobei an den glatten Innenflächen der Öffnungen (14) von Anschlussplatte (12) die O-Ringe sitzen und dementsprechend die Anschlussplatte (12) der Befestigungsvorrichtung (1) ermöglicht, dass der Ansaugverteiler (2) am Zylinder (10) montiert wird, ohne Klebeverbindungen, Befestigungsflansche bzw. Flanschschrauben einzusetzen.

2. Befestigungsvorrichtung nach Anspruch 1, wonach die Anschlussplatte in den Zylinderkopf geschraubt oder eingeschnappt wird.

3. Befestigungsvorrichtung nach Anspruch 1, wonach der Ansaugverteiler über mindestens einer Öse an der Ventilabdeckung angebracht ist.

4. Befestigungsvorrichtung nach Anspruch 1, wonach der Ansaugverteiler aus Kunststoff ist.

5. Befestigungsvorrichtung nach Anspruch 1, wonach der Ansaugverteiler eine untere Schale und eine obere Schale umfasst und das mindestens eine Einlassrohr als Teil der unteren Schale gebildet wird.

## Claims

1. Fixing device for an intake manifold comprising:
a connection plate (12) attached to the cylinder head of an engine, the connection plate (12) comprising apertures (14) having a smooth inner surface; and an intake manifold (2) having at least one inlet pipe (5), the intake manifold (2) being fixed to the connection plate (12) by disposing at least one inlet pipe (5) in at least one aperture (14) of connection plate (12), wherein a securing mechanism is disposed between the at least one inlet pipe (5) and the smooth inner surface of the at least one aperture (14), **characterised in that** the securing mechanism for reliable retention of the pipes (5) of the intake manifold (2) with the connection plate (12) comprises exclusively 0-rings disposed therebetween, wherein the O-rings sit on the smooth inner surfaces of the openings (14) of connection plate (12) and correspondingly the connection plate (12) of the fixing device (1) enables the intake manifold (2) to be mounted on the cylinder (10) without the use of adhesive joints, fixing flanges or flange bolts.

2. Fixing device according to Claim 1, wherein the connection plate is bolted or snapped into the cylinder head.

3. Fixing device according to Claim 1, wherein the intake manifold is attached to a valve cover by way of at least one grommet.

4. Fixing device according to Claim 1, wherein the intake manifold is plastic.

5. Fixing device according to Claim 1, wherein the intake manifold comprises a lower shell and an upper shell and the at least one inlet pipe is formed as part of the lower shell.

## Revendications

1. Dispositif de fixation pour un collecteur d'admission, comprenant :
une plaque de raccordement (12) raccordée à la culasse d'un moteur, et présentant des ouvertures (14) ayant une surface intérieure lisse, un collecteur d'admission (2) ayant au moins une tubulure d'admission (5), et fixé sur la plaque de raccordement (12) pour qu'au moins une tubulure d'admission (5) soit disposée et au moins une ouverture (14) de la plaque de raccordement (12), et un mécanisme de sécurité entre la tubulure d'amission (5) et la surface intérieure lisse de l'ouverture (14),
**caractérisé en ce que**
le mécanisme de sécurité permettant de maintenir sûrement la tubulure (5) du collecteur d'admission (2) avec la plaque de raccordement (12) se compose exclusivement de joints toriques placés entre celles-ci, et appliqués sur les surfaces intérieures lisses des ouvertures (14) de la plaque de raccordement (12) pour que la plaque de raccordement (12) du dispositif de fixation (1) permette de monter le collecteur d'admission (2) sur le cylindre (10) sans recourir à des assemblages collés, à des brides de fixation ou à des vis de bride.

2. Dispositif de fixation selon la revendication 1,
**caractérisé en ce que**
la plaque de raccordement est vissée ou encliquetée dans la culasse.

3. Dispositif de fixation selon la revendication 1,
**caractérisé en ce que**
le collecteur d'admission est monté sur le cache-soupapes au moyen d'au moins un oeillet.

4. Dispositif de fixation selon la revendication 1,
**caractérisé en ce que**
le collecteur d'admission est en plastique.

5. Dispositif de fixation selon la revendication 1,
**caractérisé en ce que**
le collecteur d'admission comprend une coque inférieure et une coque supérieure et la tubulure d'admission forme une partie de la coque inférieure.
